# EUROPÄISCHE PATENTSCHRIFT

(11) **EP 3 140 056 B1**
(45) Veröffentlichungstag und Bekanntmachung des Hinweises auf die Patenterteilung: **27.06.2018**
(21) Anmeldenummer: 15707991.4
(22) Anmeldetag: 06.03.2015
(51) Int. Cl.: B21B 27/10, B21B 45/02

(54) **BANDABWEISER UND WALZENANORDNUNG**
STRIP DEFLECTOR AND ROLL ASSEMBLY
DÉFLECTEUR DE BANDE ET ENSEMBLE DE CYLINDRE

(30) Priorität: 05.05.2014 DE 102014208333; 26.05.2014 DE 102014210038; 05.11.2014 DE 102014222530
(43) Veröffentlichungstag der Anmeldung: 15.03.2017
(73) Patentinhaber: SMS group GmbH, 40237 Düsseldorf (DE)
(72) Erfinder: DENKER, Wolfgang, 57258 Freudenberg (DE); SPILL, Kerstin, 57250 Netphen (DE); ALKEN, Johannes, 57076 Siegen (DE)
(74) Vertreter: Klüppel, Walter
(86) Internationale Anmeldenummer: PCT/EP2015/054726
(87) Internationale Veröffentlichungsnummer: WO 2015/169475

(56) Entgegenhaltungen:
- EP-B1- 0 662 359
- FR-A1- 2 602 700

## Beschreibung

Die vorliegende Erfindung betrifft einen Bandabweiser. Bandabweiser sind Abschirmeinrichtungen in Walzgerüsten zum Walzen von typischerweise Metallband. Während des Walzens werden die Walzen oftmals mit einem Walzmedium, wie einem Kühlmittel und/oder Schmiermittel, beaufschlagt; die Bandabweiser dienen dann zusätzlich zum berührungslosen Fernhalten der Kühl- oder Schmiermittel von der Oberfläche des Metallbandes. Darüber hinaus betrifft die Erfindung eine Walzenanordnung mit mindestens einer Walze und mindestens einem erfindungsgemäßen Bandabweiser.

Zum weiter entfernt liegenden Stand der Technik wird auf die europäischen Patentanmeldungen EP 0 765 696, EP 0 513 632 und EP 1 474 253 und die US-Schriften US 5,490,300 und US 6,260,287 verwiesen.

Der erfindungsgemäße Bandabweiser stellt eine Weiterentwicklung zu dem Bandabweiser dar, wie er in der europäischen Patentschrift EP 0 662 359 offenbart ist. Der aus der europäischen Patentschrift EP 0 662 359 B1 bekannte Bandabweiser besteht im Wesentlichen aus einem Grundkörper mit einer Spitze. In dem Grundkörper ist mindestens eine Druckluftkammer sowie eine Düse zum Austritt von Druckluft aus der Druckluftkammer ausgebildet. Die Druckluftkammer ist strömungsleitend mit einer Druckluftquelle verbunden, welche Druckluft bereitstellt für die Druckluftkammer und die Düse. Die Düse besteht aus einem mit der Druckluftkammer strömungsleitend verbundenen ersten Düsenkanalabschnitt und einem zweiten Düsenkanalabschnitt, welcher dem ersten Düsenkanalabschnitt in Strömungsrichtung nachgeschaltet ist. Der erste Düsenkanalabschnitt besteht aus zwei im Wesentlichen parallelen Seitenwänden, wobei die eine Seitenwand als der Spitze des Grundkörpers zugewandt bezeichnet wird, während die andere Seitenwand als von der Spitze des Grundkörpers abgewandt bezeichnet wird. Im Übergang von dem ersten zu dem zweiten Düsenkanalabschnitt ist die der Spitze des Grundkörpers zugewandte Seitenwand unter Ausbildung einer ersten Abrißkante zu der Spitze des Grundkörpers hin abgeknickt. Der zweite Düsenkanalabschnitt wird im Wesentlichen durch eine Verlängerung bzw. einen Verlängerungsabschnitt der der Spitze des Grundkörpers abgewandten Seitenwand in Strömungsrichtung über die erste Abrißkante hinaus gebildet.

Der aus der EP 0 662 359 B1 bekannte Bandabweiser weist eine Düse auf, welche über die Breite des zu walzenden oder gewalzten Bandes durchgängig geschlitzt ist. Mit Hilfe der Düse bzw. der aus der Düse austretenden Druckluftströmung wird unter Nutzung der Wirkweise der Prandtl-Meyer-Eckenströmung ein Spalt zwischen dem Bandabweiser und einer Walze, gegen die der Bandabweiser angestellt ist, gegen vorhandene Kühl- und/oder Schmiermittel abgedichtet.

Bei der Prandtl-Meyerschen Eckenströmung handelt es sich um eine Phänomen aus dem Bereich der Gasdynamik, nämlich der Fluidumlenkung im Überschallbereich. Dieser Effekt der Strömungsumleitung und Strömungsverbreiterung führt zu einer effektiven Abdichtung eines Spalts zwischen dem Walzenballen einer Arbeitswalze und einem an den Walzenballen angestellten Bandabweiser. Konkret verhindert der Effekt effektiv das Durchdringen von Kühl- oder Schmiermittel aus einem Bereich oberhalb des Bandabweisers in einen Bereich zwischen dem Bandabweiser und der Oberfläche des gewalzten oder zu walzenden Bandes. Durch eine hohe Saugwirkung in dem Spalt zwischen dem Walzenballen und dem angestellten Bandabweiser wird sogar weitere Umgebungsluft aus dem Bereich zwischen dem Bandabweiser und der Bandoberfläche durch den Spalt zwischen der Walze und dem Bandabweiser in den Bereich oberhalb des Bandabweisers abgeführt bzw. abgesaugt. Dies hat den Vorteil, dass sich die besagten Walzmedien nicht mehr störend auf dem Band ablagern können. Die Führung der Luftströmung wird durch den sogenannten Coanda-Effekt unterstützt, bei dem die Tendenz eines Fluidstrahls erkennbar wird, an einer konvexen Oberfläche entlang zu laufen statt sich abzusetzen oder abzulösen.

In der Praxis hat es sich gezeigt, dass die konstruktive Ausführung des aus der EP 0 662 359 bekannten Bandabweisers hinsichtlich verschiedener Funktionen nicht völlig zufriedenstellend ist. Insbesondere die Tatsache, dass das Fluid, hier Druckluft, auf Überschallgeschwindigkeit beschleunigt werden muss, um mit Hilfe der Prandtl-Meyerschen Eckenströmung die besagte hohe Saugwirkung zu erreichen, zeigt Nachteile. Zum einen ist als Nachteil die mit der Überschallgeschwindigkeit der Druckluft verbundene hohe Geräuschentwicklung zu nennen und zum anderen ist der ebenfalls damit verbundene extrem hohe und kostenintensive Druckluftverbrauch zu erwähnen. Als weiterer Nachteil ist zu erwähnen, dass aufgrund des stark abgerundeten Ausgangsbereiches der bekannten Düse die austretende Luftströmung aufgrund des Coanda-Effekts in wesentlichen Teilen von der Walzenoberfläche weggeleitet wird, wodurch die Dichtwirkung lediglich suboptimal wird. Diese suboptimale Dichtwirkung hat ihre Ursache im Wesentlichen darin, dass sich zwischen der abgelenkten Luftströmung und der Walzenoberfläche Wirbel ausbilden, welche das abzuweisende Medium in unmittelbarer Nähe des Walzenballens zum Teil wieder in Richtung des Bandabweisers führen, statt es von ihm weg zu befördern.

Der Erfindung liegt die Aufgabe zugrunde, einen bekannten Bandabweiser zum Abweisen von Walzmedium von Metallband in einem Walzgerüst sowie eine bekannte Walzenanordnung mit einem derartigen Bandabweiser dahingehend weiterzubilden, dass die Dichtwirkung des Bandabweisers gegenüber einer Walze in einem Walzgerüst verbessert wird.

Diese Aufgabe wird durch den Gegenstand des Patentanspruchs 1 gelöst. Dieser ist dadurch gekennzeichnet, dass die der Spitze des Grundkörpers abgewandte Seitenwand unter Ausbildung einer zweiten Abrißkante am Ende des zweiten Düsenkanalabschnitts von der Spitze des Bandabweisers weg abgeknickt ist.

Der Begriff "Band" meint im Sinne der vorliegenden Erfindung ein zu walzendes oder gewalztes Metallband.

Der Begriff "Abrißkante" meint im Sinne der vorliegenden Erfindung eine Kante, deren Querschnittskontur - mathematisch idealtheoretisch gesprochen - stetig, aber nicht differenzierbar ausgebildet ist. Die erste und die zweite Abrißkante bewirken aufgrund ihrer in der Praxis jeweils scharfkantigen Querschnittskontur, dass die Luftströmung in der Düse nach Passieren der Abrißkante nicht weiter der Kontur der Düse folgen kann, also nicht stark umgelenkt wird, sondern in ursprünglicher Richtung, wie vor dem ersten Düsenkanalabschnitt vorgegeben, weiterströmt.

Der Begriff "Walzmedium" meint Kühlmedium und/oder Schmiermedium, welches zum Walzen des Bandes auf die Walzen oder das Band aufgebracht wird.

Die beanspruchte Ausbildung der zweiten Abrißkante bietet den Vorteil, dass die Luftströmung am Ende des zweiten Düsenkanalabschnitts tatsächlich im Wesentlichen in ihrer bisherigen Strömungsrichtung weiter auf den Walzenballen zu oder zumindest tangential an dem Walzenballen entlang strömt und nicht - wie im Stand der Technik oben beschrieben- aufgrund des Coanda-Effektes der Krümmung am Ende der Seitenwand des zweiten Düsenkanalabschnitts folgt und von dem Walzenballen weggeleitet wird. Die durch die beanspruchte zweite Abrißkante realisierte Luftströmung eng entlang des Walzenballens bewirkt vorteilhafterweise, dass eine Wirbelbildung der Luftströmung im Nahbereich oberhalb des Bandabweisers verhindert wird, wodurch die Dichtwirkung des Bandabweisers gegenüber einer zugeordneten Walze deutlich verbessert wird, weil kein Walzmedium mehr durch Wirbelbildung in Richtung Bandabweiser bzw. in Richtung von dessen Düse geführt wird.

Die beanspruchte Konstruktion des zweiten Düsenkanalabschnitts mit der zweiten Abrißkante ist geometrisch extrem einfach und somit kostengünstig herzustellen. Es müssen keine aufwendigen Rundungen und konvexen Flächen gefertigt werden. Lediglich die definierte zweite Abrißkante ist genau festzulegen und auszubilden.

Gemäß einem ersten Ausführungsbeispiel bildet die der Spitze des Grundkörpers abgewandte Seitenwand sowohl im Bereich des ersten Düsenkanalabschnitts wie auch im Bereich des zweiten Düsenkanalabschnitts eine einheitliche Ebene aus.

Wenn zwischen der abgesetzten ersten Abrißkante und der Spitze des Grundkörpers eine tropfenförmige konvex-gewölbte Strömungsleitkontur ausgebildet ist, bietet dies den Vorteil, dass der Spalt zwischen dem Bandabweiser im Bereich zwischen der Spitze des Grundkörpers und der Düse und dem gegenüberliegenden Walzenballen klar definiert wird und ansonsten vorhandener Freiraum, welcher ohne die beanspruchte Strömungsleitkontur vorhanden wäre, ausgefüllt wird. Durch das Auffüllen des Frei- bzw. Leerraums wird die Ausbildung von unerwünschten Wirbeln mit unerwünschter rückläufiger Luftströmung in diesem Bereich verhindert, und auf diese Weise wird die Saugwirkung in dem Spalt zwischen dem Bandabweiser und dem Walzenballen, wodurch Walzmedium in dem Bereich zwischen dem Bandabweiser und dem Band abgesaugt wird, verbessert. Die Luft in dem Spalt wird ohne Verwirbelungen entlang der Oberfläche des Walzenballens geleitet.

Die Wölbung der Strömungsleitkontur kann vorteilhafterweise umso kleiner ausgebildet sein, je kleiner, d. h. je spitzer der Winkel a zwischen der Strömungsrichtung R in dem ersten Düsenkanalabschnitt und einer Verbindungslinie zwischen der Spitze des Grundkörpers und der ersten Abrißkante ist.

Als Druckluftquelle kann entweder ein Kompressor zum Erzeugen von Druckluft mit beispielsweise < 3 bar oder ein Ventilator zum Erzeugen von Druckluft mit beispielsweise < 1,5 bar eingesetzt werden. Wichtig ist, dass die Luftströmung in der Düse in jedem Fall bei der vorliegenden Erfindung nur Unterschallgeschwindigkeit erreichen darf; damit kommt das physikalische Wirkprinzip des Prandtl-Meyer-Effektes, welcher nur für Überschallströmungen gilt, bei der vorliegenden Erfindung nicht mehr zum Tragen. Die Verwendung eines Ventilators zur Drucklufterzeugung bietet den Vorteil, dass die auf diese Weise bereitgestellte Druckluft deutlich billiger ist als die typischerweise vorhandene Werksdruckluft. Aufgrund der Beschränkung der Luftströmung auf den Unterschallgeschwindigkeitsbereich wird vorteilhafterweise erreicht, dass die Geräuschbelastung sowie der Verbrauch an Druckluft pro Zeiteinheit, im Vergleich zur Verwendung von Druckluft im Überschallgeschwindigkeitsbereich, deutlich reduziert werden.

Gemäß einem weiteren Ausführungsbeispiel kann der Bandabweiser in Breitenrichtung eine Mehrzahl von Druckkammern aufweisen, welche jeweils über eine eigene Zuführungsleitung mit der Druckluftquelle verbunden sind. Vorzugsweise ist jede der Zuführungsleitungen über ein eigenes Absperrventil individuell absperrbar. Das Vorsehen der Mehrzahl von Druckkammern in Verbindung mit den individuellen Absperrventilen bietet den Vorteil, dass die genutzte Breite des Bandabweisers in der Praxis auf die jeweils verwendete Walzenbreite bzw. auf die Breite des Bandes einstellbar ist, indem insbesondere die Randbereiche des Bandabweisers mit Hilfe der Absperrventile gegebenenfalls von einer Druckluftversorgung abgesperrt werden können. Auf diese Weise können vorteilhafterweise die Betriebskosten, insbesondere für den teuren Druckluftverbrauch, gesenkt werden. Weiterhin bietet die beschriebene Ausführungsform den Vorteil einer vergrößerten Varianz der zulässigen Rahmengeometrien: Das Banddickenspektrum und der Walzenabschliffbereich können variabel gestaltet sein ohne die Funktionalität zu beeinträchtigen. Die Düse des erfindungsgemäßen Abstreifers erstreckt sich über die gesamte Breite des Bandabweisers und kann entweder als Schlitzdüse oder aus einer Vielzahl von Einzelbohrungen gebildet sein.

Der Bereich der Spitze des Grundkörpers ist besonders verschleißintensiv, da es beim Bandeinfädeln bzw. -ausfädeln und bei Bandrissen immer wieder zu hohen Belastungen in diesem Bereich kommt. Wenn die Spitze des Grundkörpers des Bandabweisers als separates Bauteil lösbar mit dem Grundkörper ausgebildet ist, bietet dies den Vorteil, dass die Spitze als Verschleißteil einfach ausgetauscht werden kann. Dies ist typischerweise deutlich billiger als der Austausch des gesamten Bandabweisers. Die Spitze des Grundkörpers kann beispielsweise aus Metall oder Kunststoff gefertigt sein.

Die oben genannte Aufgabe wird weiterhin durch eine Walzenanordnung mit mindestens einer Walze und mindestens einem - bis auf einen Spalt - gegen den Ballen der Walze angestellten Bandabweiser nach einem der vorangegangenen Ansprüche gelöst. Dabei ist der Bandabweiser zumindest im Bereich der Spitze des Grundkörpers über einen Spalt mit einer Spaltbreite d zwischen 1 bis 9 mm, vorzugsweise 5 mm, beabstandet an die Walze angestellt. An der ersten Abißkante endet der kurze erste Düsenkanalabschnitt und die Luft strömt dann in dem nachgeschalteten zweiten Düsenkanalabschnitt über die obere zweite Abrißkante hinaus. Aufgrund der Trägheit der Strömung schlägt die Strömung von dort aus bis zu dem gegenüberliegenden Walzenballen durch und dichtet somit den Spalt zwischen dem Walzenballen und dem Bandabweiser berührungslos ab. Die genannte Spaltbreite von bis zu ca. 9 mm erlaubt es vorteilhafterweise aus dem Luftbereich zwischen der Bandoberfläche und dem Bandabweiser wesentlich mehr medienbelastete Luft abzuführen als dies bei der mit Überschall-Druckluft betriebenen Düse aus dem Stand der Technik der Fall war. Bei der bekannten Düse lag das Verhältnis von zugeführter Druckluft zu insgesamt abgeführter Luftmenge bei einem Faktor von 1:3. Mit der Vergrößerung des Luftspaltes gemäß der vorliegenden Erfindung auf bis zu ca. 9 mm wird das Verhältnis auf mehr als 1:4, z. B. 1:5 vergrößert. Damit wird die Problematik eines Verbleibs von Walzmedium-Partikeln auf dem Band wesentlich verringert, wodurch die Qualität des Bandes wesentlich verbessert wird. Weitere Vorteile der Walzenanordnung entsprechen den oben mit Bezug auf den beanspruchten Bandabweiser genannten Vorteilen. Der erfindungsgemäße Bandabweiser muss nicht positionsgesteuert angefahren werden; meist reicht ein vordefinierter Anschlag. Dies ist jedoch abhängig von der gesamten Geometrie, insbesondere dem Walzenabschliff bedingt durch Walzenverschleiß. Der erfindungsgemäße Bandabweiser muss nicht zwangsläufig an einer verfahrbaren Einstellvorrichtung befestigt sein, um während eines Walzenwechsels aus dem Ständerfenster herausgefahren werden zu können. Für die verschleißintensive Umgebung eines Warmwalzwerks empfiehlt sich eine stationäre Anordnung des erfindungsgemäßen Bandabweisers zwischen den Arbeitswalzeneinbaustücken in dem jeweiligen Walzenständer. Der erfindungsgemäße Bandabweiser eignet sich sowohl für eine Anstellung an die obere Arbeitswalze wie auch für eine Anstellung an die untere Arbeitswalze in einem Walzgerüst.

Zur Erhöhung der Dichtwirkung kann es in bestimmten Einzelfällen sinnvoll sein, am Umfang der Walze verteilt, mindestens zwei erfindungsgemäße Bandabweiser (übereinander) anzuordnen. Die Verwendung mehrerer der erfindungsgemäßen Bandabweiser empfiehlt sich z. B. im Auslauf / auf der Auslaufseite eines Walzgerüstes, wenn dort eine auslaufseitige Walzenkühlung vorhanden ist, weil dann an der Auslaufseite sehr viel Kühlmedium abgeführt werden muss.

Weitere vorteilhafte Ausgestaltungen der Erfindung sind Gegenstand der abhängigen Ansprüche.

Der Beschreibung sind drei Figuren beigefügt, wobei
- Figur 1: einen Querschnitt durch die erfindungsgemäße Walzanordnung mit dem erfindungsgemäßen Bandabweiser gemäß einem ersten Ausführungsbeispiel;
- Figur 2: die erfindungsgemäße Walzanordnung gemäß einem zweiten Ausführungsbeispiel; und
- Figur 3: die erfindungsgemäße Walzanordnung in einer perspektivischen Ansicht gemäß einem dritten Ausführungsbeispiel
zeigt.

Die Erfindung wird nachfolgend unter Bezugnahme auf die genannten Figuren 1 bis 3 in Form von Ausführungsbeispielen detailliert beschrieben. In allen Figuren sind gleiche technische Elemente mit gleichen Bezugszeichen bezeichnet.

In Figur 1 ist die erfindungsgemäße Walzenanordnung zu erkennen, wonach der erfindungsgemäße Bandabweiser 100 gegen den Ballen einer Walze 300 angestellt ist. Am unteren Bereich der Figur 1 ist tangential zum Walzenballen das zu walzende oder gewalzte Metallband 200 zu erkennen. Der Bandabweiser 100 ist mit seinem Grundkörper 110 über einen Spalt beabstandet an die Walze 300 angestellt. Die Spaltbreite d beträgt beispielsweise 1 bis 9 mm.

Der Bandabweiser 100 besteht im Wesentlichen aus dem Grundkörper 110, in welchem mindestens eine Druckluftkammer 114 und eine strömungsleitend mit der Druckluftkammer verbundene Düse 116 zum Austritt von Druckluft gegen den Ballen der Walze 300 ausgebildet sind. Die Druckluft wird von einer Druckluftquelle 118, siehe Figur 3, bereitgestellt, welche strömungsleitend mit der Druckluftkammer 114 verbunden ist. Die strömungsleitende Verbindung zwischen der Druckluftkammer 114 und der Düse 116 kann beispielsweise in Form eines Zwischenkanals 122 ausgebildet sein.

Die Düse 116 besteht aus einem mit der Druckluftkammer 114 strömungsleitend verbundenen ersten Düsenkanalabschnitt 116-I und einem, dem ersten

Düsenkanalabschnitt in Strömungsrichtung R der Druckluft nachgeschalteten zweiten Düsenkanalabschnitt 116-II. Der erste Düsenkanalabschnitt 116-I kann entweder direkt als Fortsatz der Druckluftkammer 114 ausgebildet sein oder über einen Zwischenkanal 122 mit der Druckluftkammer 114 strömungsleitend verbunden sein.

Konkret besteht der erste Düsenkanalabschnitt 116-I aus zwei, sich vorzugsweise parallel gegenüberstehenden Seitenwänden 116-I-1; 116-I-2, wobei eine erste Seitenwand 116-I-1 als der einer Spitze 112 des Grundkörpers 110 zugewandt bezeichnet wird, während die andere gegenüberstehende Seitenwald 116-I-2 als der Spitze 112 des Grundkörpers abgewandt bezeichnet wird.

Im Übergang von dem ersten zu dem zweiten Düsenkanalabschnitt ist die der Spitze 112 des Grundkörpers 110 zuwandte Seitenwand 116-I-1 unter Ausbildung einer ersten Abrißkante 117 zu der Spitze 112 des Grundkörpers hin abgeknickt.

Zwischen der abgesetzten ersten Abrißkante 117 und der Spitze 112 des Grundkörpers 110 ist vorzugsweise eine tropfenförmige konvex gewölbte Strömungsleitkontur 120 ausgebildet. Die Strömungsleitkontur 120 geht vorzugsweise mit einer konkaven Wölbung, welche vorzugsweise bogenförmig ausgebildet ist, glatt, d. h. ohne Ausbildung von Knicken in die Spitze 112 des Grundkörpers 110 über. Die Wölbung der Strömungsleitkontur 120 kann umso kleiner ausgebildet sein, je kleiner ein Winkel α zwischen der Strömungsrichtung R in dem ersten Düsenkanalabschnitt 116-I und einer Verbindungsgeraden g zwischen der Spitze 112 des Grundkörpers und der ersten Abrißkante 117 ist; siehe Figur 2.

Bei geeigneter Konstruktion kann alternativ zu dem Winkel α eventuell auch der Winkel zwischen der Richtung des ersten Düsenkanalabschnitts 116-I und dem Zwischenkanal als Anhaltspunkt für die Höhe der Wölbung der Strömungsleitkontur 120 dienen. Bei dem in Figur 1 gezeigten

Ausführungsbeispiel ist zwischen dem ersten Düsenkanalabschnitt 116-I und dem Zwischenkanal 122 ein rechter Winkel ausgebildet. Demgegenüber ist bei dem in Figur 2 gezeigten Ausführungsbeispiel zwischen dem ersten Düsenkanalabschnitt 116-I und dem Zwischenkanal 122 ein spitzer Winkel ausgebildet. Die Wölbung der Strömungsleitkontur 120 kann deshalb bei dem in Figur 2 gezeigten Ausführungsbeispiel weniger ausgeprägt sein, als bei dem in Figur 1 gezeigten Ausführungsbeispiel.

Der zweite Düsenkanalabschnitt 116-II bildet die Verlängerung des ersten Düsenkanalabschnitts und ist im Wesentlichen durch die Verlängerung der der Spitze 112 des Grundkörpers abgewandten Seiten 116-I-2 in Strömungsrichtung R über die Höhe der Abrißkante 117 hinaus definiert bzw. begrenzt. Die der Spitze des Grundkörpers abgewandte Seitenwand 116-I-2 ist unter Ausbildung einer zweiten Abrißkante 119 am Ende des zweiten Düsenkanalabschnitts 116-II von der Spitze 112 des Bandabweisers weg abgeknickt.

Es ist wichtig, dass sowohl die erste Abrißkante 117 wie auch die zweite Abrißkante 119 eine scharfe Kante mit möglichst kleinem Krümmungsradius ausbilden, um sicherzustellen, dass die Luftströmung an den beiden Abrißkanten nicht aufgrund des Coanda-Effektes der abgeknickten Kontur des Grundkörpers in diesen Bereichen folgt, sondern statt dessen in ihrer ursprünglichen Strömungsrichtung weiter auf den Walzenballen zu oder zumindest tangential an der Oberfläche des Walzenballens entlang strömt.

Die der Spitze 112 des Grundkörpers 110 abgewandten Seitenwände können im Bereich des ersten Düsenkanalabschnitts 116-I und des zweiten Düsenkanalabschnitts 116-II einheitlich in Form einer einzigen gemeinsamen Ebene ausgebildet sein. Alternativ kann die besagte Seitenwand in beiden Düsenkanalabschnitten oder auch nur in dem zweiten Düsenkanalabschnitt bis zu der zweiten Abrißkante hin leicht konvex, von der Spitze 112 weggebogen ausgebildet sein. Die konvexe Wölbung darf jedoch dann insbesondere im Bereich des zweiten Düsenkanalabschnitts 116-II bis zu zweiten Abrißkante 110 hin allenfalls so stark ausgebildet sein, dass die Luftströmung - bei gegebener Anstellung des Bandabweisers 100 gegen den Ballen der Walze 300 - bei Austritt aus der Düse immer noch auf die Oberfläche der Walze 300 auftrifft oder zumindest tangential an deren Ballen entlangströmt. Anders ausgedrückt: Die konvexe Wölbung in diesem Bereich darf - bei gegebener Anstellung des Bandabweisers gegen die Walze - nur so stark ausgebildet sein, dass eine Tangente an die Seitenwand 116-II des zweiten Düsenkanalabschnitts an der zweiten Abrißkante immer noch auf den Walzenballen trifft oder diesen zumindest tangiert.

Die Spitze 112 des Bandabweisers 100 ist vorzugsweise als separates Bauteil lösbar mit dem Grundkörper verbindbar ausgebildet. Dies ist vorteilhaft, denn die Spitze unterliegt in der Praxis einem starken Verschleiß. Sie kann aus Metall oder aus Kunststoff gefertigt sein.

In Figur 3 ist zu erkennen, dass die Düse beispielsweise schlitzförmig ausgebildet sein kann. Alternativ kann sie jedoch auch aus einer Vielzahl von Einzeldüsen bzw. Einzelbohrungen gebildet sein, welche strömungsleitend mit der Druckluftkammer 114 verbunden sind.

In Figur 3 ist weiterhin zu erkennen, dass die Druckluftkammer 114 in Form einer Mehrzahl von N einzelnen Druckluftkammern 114-n mit 1 ≤ n ≤ N ausgebildet sein kann, wobei jede der einzelnen Druckluftkammern zur Versorgung eines bestimmten Abschnitts der Düse 116 in Breitenrichtung mit Druckluft vorgesehen ist. Zu diesem Zweck sind die einzelnen Druckluftkammern 114-n vorzugsweise jeweils über eine eigene Zuführungsleitung mit der Druckluftquelle 118 verbunden. Jede der Zuführungsleitungen ist vorzugsweise über ein eigenes Absperrventil 115-n mit 1 ≤ n ≤ N individuell absperrbar. Der Vorteil dieser Ausgestaltung dergestalt, dass die Druckluftversorgung der Düse 116 in Breitenrichtung variabel
an die Breite des jeweils zu walzenden bzw. gewalzten Bandes 200 anpassbar ist, wurde oben bereits beschrieben.

Konstruktiv kann der Grundkörper 110 des erfindungsgemäßen Bandabweisers aus einem unteren Formteil 110-1 und einem oberen Formteil 110-2 gebildet sein.

### Bezugszeichenliste

- 100: Bandabweiser
- 110: Grundkörper
- 110-1: unteres Formteil
- 110-2: oberes Formteil
- 112: Spitze
- 114: Druckluftkammer
- 114-n: Druckluftkammer
- 115: Absperrventil
- 116: Düse
- 116-I-1: Seitenwand
- 116-I-2: Seitenwand
- 116-II: Düsenkanalabschnitt
- 117: erste Abrißkante
- 118: Druckluftquelle
- 119: zweite Abrißkante
- 120: Strömungsleitkontur
- 122: Zwischenkanal
- 200: Band
- 300: Walze

- R: Strömungsrichtung
- α: Winkel
- g: Verbindungsgerade
- N: Gesamtanzahl von Druckluftkammern

## Patentansprüche

1. Bandabweiser (100) zum berührungslosen Abweisen eines Walzenmediums von der Oberfläche eines Metallbandes (200) beim Walzen des Metallbandes, aufweisend:
einen eine Spitze (112) ausbildenden Grundkörper (110) mit mindestens einer Druckluftkammer (114) und mindestens einer Düse (116) zum Austritt von Druckluft; und
eine mit der Druckluftkammer (114) strömungsleitend verbundene Druckluftquelle (118) zum Bereitstellen von Druckluft für die Druckluftkammer (114) und die Düse (116),
wobei die Düse (116) einen mit der Druckluftkammer (114) strömungsleitend verbundenen ersten Düsenkanalabschnitt (116-I) und einen dem ersten Düsenkanalabschnitt in Strömungsrichtung (R) nachgeschalten zweiten Düsenkanalabschnitt (116-II) aufweist,
wobei der erste Düsenkanalabschnitt (116-I) durch eine der Spitze (112) des Grundkörpers (110) zugewandte Seitenwand (116-I-1) und eine gegenüberstehende, der Spitze des Grundkörpers abgewandte Seitenwand (116-I-2) gebildet ist,
wobei im Übergang von dem ersten zu dem zweiten Düsenkanalabschnitt, die der Spitze (112) des Grundkörpers zugewandte Seitenwand (116-I-1) unter Ausbildung einer ersten Abrisskante (117) zu der Spitze (112) des Grundkörpers (100) hin abgeknickt ist, und
wobei der zweite Düsenkanalabschnitt (116-II) durch die Verlängerung der der Spitze (112) des Grundkörpers abgewandten Seitenwand (116-I-2) in Strömungsrichtung (R) über die erste Abrisskante (117) hinaus begrenzt ist;
**dadurch gekennzeichnet,**
**dass** die der Spitze des Grundkörpers abgewandte Seitenwand (116-I-2) unter Ausbildung einer zweiten Abrisskante (119) am Ende des zweiten Düsenkanalabschnitts (116-II) von der Spitze (112) des Bandabweisers weg abgeknickt ist.

2. Bandabweiser (100) nach Anspruch 1,
**dadurch gekennzeichnet, dass**
der den zweiten Düsenkanalabschnitt (116-II) begrenzende Abschnitt der die der Spitze des Grundkörpers abgewandten Seitenwand sowohl im Bereich des ersten wie auch des zweiten Düsenkanalabschnitts (116-I; 116-II) eine einheitliche/gemeinsame Ebene ausbildet oder konvex gewölbt ausgebildet ist.

3. Bandabweiser (100) nach einem der vorangegangenen Ansprüche,
**dadurch gekennzeichnet, dass**
zwischen der abgesetzten ersten Abrisskante (117) und der Spitze (112) des Grundkörpers eine tropfenförmige konvex gewölbte Strömungsleitkontur (120) ausgebildet ist.

4. Bandabweiser (100) nach Anspruch 3,
**dadurch gekennzeichnet, dass**
die Wölbung der Strömungsleitkontur umso kleiner ausgebildet ist, je kleiner der Winkel (α) zwischen der Strömungsrichtung (R) in dem ersten Düsenkanalabschnitt und einer Verbindungslinie (g) zwischen der Spitze (112) des Grundkörpers und der ersten Abrisskante (117) ist.

5. Bandabweiser (100) nach einem der vorangegangenen Ansprüche,
**dadurch gekennzeichnet, dass**
die Druckluftquelle (118) als Kompressor zum Erzeugen von Druckluft mit beispielswese 3 bar oder als Ventilator zum Erzeugen von Druckluft mit beispielsweise 1,5 bar ausgebildet ist, wobei die Luftströmung in der Düse (116) in beiden Fällen nur eine Unterschallgeschwindigkeit erreicht.

6. Bandabweiser (100) nach einem der vorangegangenen Ansprüche,
**dadurch gekennzeichnet, dass**
der Bandabweiser in Breitenrichtung eine Mehrzahl (N) von Druckkammern (114-n) aufweist, welche jeweils über eine eigene Zuführungsleitung mit der Druckluftquelle (118) verbunden sind; wobei vorzugsweise jede der Zuführungsleitungen über ein Absperrventil (115-n) individuell absperrbar ist.

7. Bandabweiser (100) nach einem der vorangegangenen Ansprüche,
**dadurch gekennzeichnet, dass**
die Düse (116) über die gesamte Breite des Bandabweisers (100) als eine Schlitzdüse gebildet ist.

8. Bandabweiser (100) nach einem der Ansprüche 1 bis 6,
**dadurch gekennzeichnet, dass**
die Düse (116) über die gesamte Breite des Bandabweisers aus einer Vielzahl von Einzeldüsen ausgebildet ist.

9. Bandabweiser (100) nach einem der vorangegangenen Ansprüche,
**dadurch gekennzeichnet, dass**
die Spitze (112) des Grundkörpers (110) des Bandabweisers als separates Bauteil lösbar mit dem Grundkörper verbunden ist.

10. Bandabweiser (100) nach einem der vorangegangenen Ansprüche,
**dadurch gekennzeichnet, dass**
die Spitze (112) aus Metall oder Kunststoff gefertigt ist.

11. Walzenanordnung mit mindestens einer Walze (300) und mindestens einem Bandabweiser (100) nach einem der vorangegangenen Ansprüche,
**dadurch gekennzeichnet, dass**
der Bandabweiser im Bereich der Spitze (112) des Grundkörpers (110) über einen Spalt mit einer Spaltbreite d von beispielsweise d=1-9 mm beabstandet an die Walze angestellt ist.

12. Walzenanordnung nach Anspruch 11,
**dadurch gekennzeichnet, dass**
in Umfangsrichtung der Walze (300) zwei oder mehr Bandabweiser (100) verteilt angeordnet sind.

13. Walzenanordnung nach Anspruch 11 oder 12,
**dadurch gekennzeichnet, dass**
die der Spitze 112 des Grundkörpers 110 abgewandte Seitenwand des zweiten Düsenkanalabschnitts konvex gewölbt ausgebildet ist,
wobei die konvexe Wölbung - bei gegebener Anstellung des Bandabweisers gegen die Walze - lediglich so gering ausgebildet ist, dass eine Tangente an die Seitenwand 116-II des zweiten Düsenkanalabschnitts an der zweiten Abrisskante immer noch auf den Walzenballen trifft oder diesen zumindest tangiert.

## Claims

1. Strip deflector (100) for contactless deflection of a rolling medium from the surface of a metal strip (200) during rolling of the metal strip, comprising:
a base body (110), which defines a tip (112), with at least one compressed air chamber (114) and at least one nozzle (116) for issuing compressed air; and
a compressed air source (118), which is connected in terms of flow with the compressed air chamber (114), for providing compressed air for the compressed air chamber (114) and the nozzle (116),
wherein the nozzle (116) has a first nozzle channel section (116-1) connected in terms of flow with the compressed air chamber (114) and a second nozzle channel section (116-II) downstream of the first nozzle channel section in flow direction (R),
wherein the first nozzle channel section (116-I) is formed by a side wall (116-I-1) facing the tip (112) of the base body (110) and an opposite side wall (116-1-2) remote from the tip of the base body,
wherein at the transition from the first nozzle channel section to the second nozzle channel section the side wall (116-1-1) facing the tip (112) of the base body is bent away towards the tip (112) of the base body (100) so as to form a first separation edge (117), and
wherein the second nozzle channel section (116-II) is bounded by the continuation of the side wall (116-I-2), which is remote from the tip (112) of the base body, beyond the first separation edge (117) in the flow direction (R);
**characterised in that**
the side wall (116-1-2) remote from the tip of the base body is bent away from the tip (112) of the strip deflector so as to form a second separation edge (119) at the end of the second nozzle channel section (116-II).

2. Strip deflector (100) according to claim 1,
**characterised in that**
the section, which bounds the second nozzle channel section (116-II), of the side wall remote from the tip of the base body defines a unitary or common plane or is formed to be convexly curved both in the region of the first nozzle channel section (116-1) and in the region of the second nozzle channel section (116-II).

3. Strip deflector (100) according to one of the preceding claims,
**characterised in that**
a drop-shaped, convexly curved flow guide profile (120) is formed between the offset first separation edge (117) and the tip (112) of the base body.

4. Strip deflector (100) according to claim 3,
**characterised in that**
the smaller the angle (α) between the flow direction (R) in the first nozzle channel section and a connecting line (g) between the tip (112) of the base body and the first separation edge (117), the smaller the curvature of the flow guide profile is formed to be.

5. Strip deflector (100) according to any one of the preceding claims,
**characterised in that**
the compressed air source (118) is constructed as a compressor for generating compressed air at, for example, 3 bars or as a fan for generating compressed air at, for example, 1.5 bars, wherein the air flow in the nozzle (116) in both cases attains only a subsonic velocity.

6. Strip deflector (100) according to any one of the preceding claims,
**characterised in that**
the strip deflector has in width direction a plurality (N) of pressure chambers (114-n) which are each connected with the compressed air source (118) by way of an individual feed line, wherein each of the feed lines is preferably individually closable by way of a blocking valve (115-n).

7. Strip deflector (100) according to any one of the preceding claims,
**characterised in that**
the nozzle (116) is formed as a slot nozzle over the entire width of the strip deflector (100).

8. Strip deflector (100) according to any one of claims 1 to 6,
**characterised in that**
the nozzle (116) is formed over the entire width of the strip deflector from a plurality of individual nozzles.

9. Strip deflector (100) according to any one of the preceding claims,
**characterised in that**
the tip (112) of the base body (110) of the strip deflector is detachably connected as a separate component with the base body.

10. Strip deflector (100) according to any one of the preceding claims,
**characterised in that**
the tip (112) is made of metal or plastics material.

11. Roll arrangement comprising at least one roll (300) and at least one strip deflector (100) according to any one of the preceding claims,
**characterised in that**
the strip deflector in the region of the tip (112) of the base body (110) is placed at the roll to be spaced by way of a gap with a gap width d of, for example, d = 1 to 9 millimetres.

12. Roll arrangement according to claim 11,
**characterised in that**
two or more strip deflectors (100) are arranged in distribution in circumferential direction of the roll (300).

13. Roll arrangement according to claim 11 or 12,
**characterised in that**
the side wall, which is remote from the tip (112) of the base body (110), of the second nozzle channel section is formed to be convexly curved,
wherein the convex curvature for a given placement of the strip deflector against the roll is formed to be merely so small that a tangent to the side wall (116-II) of the second nozzle channel section at the second separation edge still contacts the roll body or is at least tangential thereto.

## Revendications

1. Déflecteur de bande (100) pour le renvoi sans contact d'un fluide de laminage par rapport à la surface d'une bande métallique (200) lors du laminage de la bande métallique, présentant :
un corps de base (110) formant une pointe (112) comprenant au moins une chambre (114) pour de l'air sous pression et au moins une buse (116) pour l'évacuation de l'air sous pression ;
une source d'air sous pression (118) reliée à la chambre (114) pour l'air sous pression de manière à guider un courant pour procurer de l'air sous pression à la chambre (114) pour l'air sous pression et à la buse (116) ;
dans lequel la buse (116) présente un premier tronçon de canal de buse (116-I) relié à la chambre (114) pour l'air sous pression de manière à guider un courant et un deuxième tronçon de canal de buse (116-II) monté à la suite du premier tronçon de canal de buse (116-I) dans la direction d'écoulement (R) ;
dans lequel le premier tronçon de canal de buse (116-I) est formé par une paroi latérale (116-I-1) tournée vers la pointe (112) du corps de base (110) et par une paroi latérale opposée (116-I-2) qui se détourne de la pointe du corps de base ;
dans lequel, à la transition entre le premier et le deuxième tronçon de canal de buse, la paroi latérale (116-I-1) tournée vers la pointe (112) du corps de base est coudée en formant une première arête de rupture dans la direction de la pointe (112) du corps de base (100) ; et
dans lequel le deuxième tronçon de canal de buse (116-II) est délimité dans la direction d'écoulement (R) par le prolongement de la paroi latérale (116-I-2) qui se détourne de la pointe (112) du corps de base au-delà de la première arête de rupture (117) ;
**caractérisé en ce que**
la paroi latérale (116-I-2) qui se détourne de la pointe du corps de base forme un coude qui s'écarte de la pointe (112) du déflecteur de bande en formant une deuxième arête de rupture (119) à l'extrémité du deuxième tronçon de canal de buse (116-II).

2. Déflecteur de bande (100) selon la revendication 1, **caractérisé en ce que** le tronçon qui délimite le deuxième tronçon de canal de buse (116-II) de la paroi latérale qui se détourne de la pointe du corps de base forme, aussi bien dans la zone du premier que du deuxième tronçon de canal de buse (116-I ; 116-II), un plan homogène/commun ou présente une configuration bombée de forme convexe.

3. Déflecteur de bande (100) selon l'une quelconque des revendications précédentes, **caractérisé en ce que**, entre la première arête de rupture à épaulement (117) et la pointe (112) du corps de base, on obtient une structure de conduction de courant (120) en forme d'entonnoir possédant une configuration bombée de forme convexe.

4. Déflecteur de bande (100) selon la revendication 3, **caractérisé en ce que** la courbure de la structure de conduction de courant est d'autant plus petite que l'angle (α) formé entre la direction d'écoulement (R) dans le premier tronçon de canal de buse et une ligne de liaison (g) entre la pointe (112) du corps de base et la première arête de rupture (117) est petit.

5. Déflecteur de bande (100) selon l'une quelconque des revendications précédentes, **caractérisé en ce que** la source d'air sous pression (118) est réalisée sous la forme d'un compresseur pour générer de l'air sous pression avec par exemple 3 bar ou sous la forme d'un ventilateur pour générer de l'air sous pression avec par exemple 1,5 bar, dans lequel le courant d'air dans la buse (116) atteint dans les deux cas uniquement une vitesse subsonique.

6. Déflecteur de bande (100) selon l'une quelconque des revendications précédentes, **caractérisé en ce que** le déflecteur de bande présente, sur sa largeur, une multitude (N) de chambres de pression (114-n) qui sont reliées respectivement via un conduit d'alimentation propre à la source d'air sous pression (118); dans lequel, de préférence, chacun des conduits d'alimentation peut être obturé de manière individuelle via un clapet de retenue (115-n).

7. Déflecteur de bande (100) selon l'une quelconque des revendications précédentes, **caractérisé en ce que** la buse (116) est réalisée sur toute la largeur du déflecteur (100) sous la forme d'une buse à fente.

8. Déflecteur de bande (100) selon l'une quelconque des revendications 1 à 6, **caractérisé en ce que** la buse (116) est réalisée sur toute la largeur du déflecteur via une multitude de buses individuelles.

9. Déflecteur de bande (100) selon l'une quelconque des revendications précédentes, **caractérisé en ce que** la pointe (112) du corps de base (110) du déflecteur de bande est reliée de manière amovible au corps de base sous la forme d'un composant séparé.

10. Déflecteur de bande (100) selon l'une quelconque des revendications précédentes, **caractérisé en ce que** la pointe (112) est fabriquée en métal ou à partir d'une matière synthétique.

11. Agencement de laminage comprenant au moins un cylindre (300) et au moins un déflecteur de bande (100) selon l'une quelconque des revendications précédentes, **caractérisé en ce que** le déflecteur de bande est positionné, dans la zone de la pointe (112) du corps de base (110), à distance du cylindre via une fente possédant une largeur de fente d par exemple d = 1 à 9 mm.

12. Agencement de laminage selon la revendication 11, **caractérisé en ce que** deux déflecteurs de bande (100) ou plus sont répartis dans la direction périphérique du cylindre (300).

13. Agencement de laminage selon la revendication 11 ou 12, **caractérisé en ce que** la paroi latérale du deuxième tronçon de canal de buse qui se détourne de la pointe (112) du corps de base (110) est réalisée avec une configuration bombée de forme convexe ; dans lequel la configuration bombée de forme convexe - dans le cadre d'un positionnement donné du déflecteur de bande contre le cylindre - est conçue pour être à ce point minime qu'une tangente à la paroi latérale (116-II) du deuxième tronçon de canal de buse à la deuxième arête de rupture entre encore en contact avec la table de cylindre ou lui est au moins tangente.
